# EUROPÄISCHE PATENTSCHRIFT

(11) **EP 2 719 259 B1**
(45) Veröffentlichungstag und Bekanntmachung des Hinweises auf die Patenterteilung: **30.10.2019**
(21) Anmeldenummer: 12735185.6
(22) Anmeldetag: 06.06.2012
(51) Int. Cl.: H05B 41/285, H05B 41/292, H05B 41/298, H05B 33/08

(54) **VERFAHREN ZUM BETREIBEN EINES ELEKTRONISCHEN VORSCHALTGERÄTS FÜR EIN LEUCHTMITTEL UND ELEKTRONISCHES VORSCHALTGERÄT**
METHOD FOR DRIVING AN ELECTRONIC BALLAST FOR LAMPS AND ELECTRONIC BALLAST
BALLAST ÉLECTRONIQUE ET PROCÉDÉ DE FONCTIONNEMENT D'UN BALLAST ÉLECTRONIQUE POUR UNE LAMPE

(30) Priorität: 08.06.2011 DE 102011103638
(43) Veröffentlichungstag der Anmeldung: 16.04.2014
(73) Patentinhaber: Tridonic GmbH & Co KG, 6850 Dornbirn (AT)
(72) Erfinder: LAMPERT, Peter, A-6804 Feldkirch (AT); LOCHMANN, Frank, 88147 Achberg (DE); TROPPACHER, Rainer, A-6850 Dornbirn (AT)
(74) Vertreter: Banzer, Hans-Jörg
(86) Internationale Anmeldenummer: PCT/AT2012/000156
(87) Internationale Veröffentlichungsnummer: WO 2012/167292

(56) Entgegenhaltungen:
- EP-A1- 0 338 109
- EP-A1- 0 677 982
- EP-A1- 0 848 580
- EP-A1- 1 324 643
- EP-A1- 2 244 536
- EP-A2- 2 076 095
- WO-A1-2008/155714
- DE-A1-102004 007 006
- DE-A1-102004 009 583
- US-A1- 2002 109 467
- US-A1- 2011 068 703
- US-B1- 7 606 679

## Beschreibung

Die vorliegende Erfindung betrifft ein Verfahren zum Betreiben eines elektronischen Vorschaltgeräts für ein Leuchtmittel, wie beispielsweise eine Gasentladungslampe oder Leuchtdiode (LED), sowie ein entsprechend ausgestaltetes elektronisches Vorschaltgerät.

Elektronische Vorschaltgeräte werden üblicherweise für bestimmte Leuchtmitteln, wie beispielsweise Gasentladungslampen oder Leuchtdioden, eingesetzt, um das Leuchtmittel zuverlässig starten bzw. zünden und mit einem optimalen Wirkungsgrad und einer bestmöglichen Lichtausbeute betreiben zu können. Zu diesem Zweck sind die elektronischen Vorschaltgeräte derart ausgestaltet, dass sie das jeweilige Leuchtmittel mit der jeweils geeigneten Frequenz betreiben, wobei zudem der dem Leuchtmittel zugeführte Strom begrenzt wird.

Mit dem Trend zu höherer Funktionalität und niedrigerem Energieverbrauch steigen die Anforderungen an elektronische Vorschaltgeräte. Moderne elektronische Vorschaltgeräte besitzen in der Regel eine Schaltung zur Leistungsfaktorkorrektur ("Power Factor Correction", PFC) und können darüber hinaus mit einer Vielzahl zusätzlicher Funktionen, wie insbesondere verschiedenen Überwachungsfunktionen oder Dimmfunktionen, ausgerüstet sein.

So können elektronische Vorschaltgeräte beispielsweise mit einer Überspannungsüberwachung versehen sein, wobei die dem elektronischen Vorschaltgerät zugeführte Versorgungsspannung überwacht und für den Fall, dass diese einen vorgegebenen Referenzwert überschreitet, ein Warnsignal generiert wird.

Ein weiteres Beispiel für die erweiterte Funktionalität moderner elektronischer Vorschaltgeräte ist eine auch als "Intelligent Temperature Guard" (ITG) bezeichnete Temperaturschutzfunktion, wobei die Umgebungstemperatur des elektronischen Vorschaltgeräts überwacht wird, um bei sehr hohen Temperaturen das elektronische Vorschaltgerät abzuschalten oder zumindest herunter zu regeln, so dass in diesem Fall die an das Leuchtmittel abgegebene elektrische Leistung reduziert und das Leuchtmittel gedimmt wird. Diese Funktion ist eine reine Schutzfunktion und hat nicht zum Ziel, die Leistungsfähigkeit des elektronischen Vorschaltgeräts über den gesamten zulässigen Temperaturbereich zu gewährleisten.

Aus EP 2 076 095 A2 ist beispielsweise ein dreifarbiges LED Verkehrssignal bekannt. Eine Stromversorgungseinheit stellt unabhängigen Strom für jede von drei LED-Gruppen bereit. Jede LED-Gruppen-Stromversorgungseinheit weist einen eingabegesteuerten Schalter auf, welche mit einer Stromversorgungsleitung verbunden ist, um Strom für eine LED Anordnung bereitzustellen. Ein Schaltkreis für eine Eingangsunterspannung/Eingangsüberspannung überwacht den Spannungspegel einer Stromversorgungsleitung, um den eingabegesteuerten Schalter gemäß dem Spannungspegel der Stromversorgungsleitung freizugeben oder zu sperren.

EP 1 324 643 A1 betrifft ein elektronisches Vorschaltgerät mit Strombegrenzung bei Leistungsregelung. Eine Steuer- oder Regelschaltung ist vorgesehen, welche einen einer Leistung einer Lampe entsprechenden Betriebsparameter eines Wechselrichters oder eines Lastkreises erfasst und in Abhängigkeit von dem erfassten Betriebsparameter eine Betriebsfrequenz des Wechselrichters verändert. Die Variation der Betriebsfrequenz ist nach unten durch eine Stoppfrequenz begrenzt. Erfindungsgemäß steigt die Stoppfrequenz - ausgehend von einer Basis-Stoppfrequenz - mit steigender Temperatur an.

US 2002/0109467 A1 betrifft einen Entladungslampenschaltkreis, welcher einen DC-DC Wandlerschaltkreis zum Verstärken oder Absenken einer DC Eingangsspannung von einer DC Stromversorgung, einen DC-AC Wandlerschaltkreis zum Wandeln der Ausgangsspannung von dem DC-DC Wandlerschaltkreis in eine AC Spannung, und einen Steuerschaltkreises zum Steuern der elektrischen Stromversorgung für eine Entladungslampe aufweist. Die Stromversorgung für die Entladungslampe wird in Abhängigkeit von einem Absinken der DC Eingangsspannung verringert, wenn das Absinken der DC Eingangsspannung erfasst wird. Die Stromversorgung für die Entladungslampe wird verringert, wenn sich die Umgebungstemperatur erhöht, auch wenn das Absinken der DC Eingangsspannung unverändert bleibt.

US 7,606,679 B1 betrifft ein Diagnosesystem für integrierte Schaltkreise für ein LED Energiemanagement. Diagnosedaten können unter anderem Temperatur, unter Spannung und Überspannung umfassen.

EP 2 244 536 A1 betrifft einen thermischen Schutz für Lampenvorschaltgeräte. Der Ausgangsstrom eines Vorschaltgeräts wird gemäß einer gestuften Funktion oder einer Kombination aus einer gestuften und einer kontinuierlichen Funktion dynamisch begrenzt, wenn ein Übertemperaturzustand in dem Vorschaltgerät erfasst wird, um die Temperatur des Vorschaltgeräts zu verringern, während es fortgesetzt arbeitet.

US 2011/0068703 A1 betrifft eine dimmbare LED-Leuchte. Eine LED-Leuchten-Leitungsspannung erzeugt eine veränderliche Beleuchtung in Abhängigkeit von industrieüblichen Beleuchtungsdimmern durch die Verwendung eines Eingangsspannungsüberwachungsschaltkreises, welcher die Stromausgabe eines integrierten Treibers in Abhängigkeit von erfassten Änderungen bei der Eingangsspannung veränderlich steuert.

DE 10 2004 007 006 A1 betrifft ein temperaturgesteuertes elektronisches Vorschaltgerät für Gasentladungslampen. Das Vorschaltgerät umfasst elektronische Bauteile zum Erzeugen und Aufrechterhalten einer Gasentladung sowie Mittel zum Steuern der Leistungsaufnahme des Vorschaltgeräts und/oder der Gasentladungslampe sowie temperatursensitive Elemente. Die temperatursensitiven Elemente beeinflussen die Mittel zum Steuern der Leistungsaufnahme so, dass die Leistungsaufnahme bei Temperaturanstieg reduziert wird.

DE 10 2004 009 583 A1 betrifft ein Vorschaltgerät mit verbesserter Notstrombetriebsumschaltung. Das Vorschaltgerät ist darauf ausgerichtet, kürzere Spannungsausfälle, wie sie typischerweise beim Umschalten auf Notstrombetrieb auftreten, in einer stark gedimmten Betriebsart zu überbrücken. Damit wird ein undefiniertes Abschalten einer Gasentladungslampe bei gleichzeitigem Weiterbetrieb eines Wechselrichters und eventuell auftretende zu hoher Spannungen vermieden.

EP 0 338 109 A1 betrifft ein Vorschaltgerät für eine Entladungslampe. Das Vorschaltgerät enthält einen von einer Gleichspannungsquelle gespeisten Wechselrichter, welcher die Wechselspannung für die Entladungslampe erzeugt. Dem Wechselrichter wird von einem variablen Frequenzgenerator eine Wechselspannung variabler Frequenz zugeführt. Die Frequenz des variablen Frequenzgenerators ist von einer Steuereinheit steuerbar. Der Steuereinheit werden Steuersignale zugeführt, die verschiedenen Parametern des Vorschaltgeräts entsprechen. Die Reaktion der Steuereinheit auf Veränderungen der erwähnten Parameter besteht in einer Veränderung der Frequenz des Frequenzgenerators oder in einem Abschalten des Frequenzgenerators oder des Wechselrichters.

EP 0 677 982 A1 betrifft ein Verfahren zum Betrieb eines Vorschaltgeräts für Entladungslampen. Das Vorschaltgerät umfasst einen Gleichrichter zur Gleichrichtung und Filterung der Netzspannung. Die gleichgerichtete Spannung wird im Zwischenkreis über einem Kondensator geglättet und einem Wechselrichter zugeführt. Im Startbetrieb wird die Wechselrichterfrequenz von einer hohen Startfrequenz abgesenkt, wobei dauernd überwacht wird, dass eine Minimalfrequenz nicht unterschritten wird. Die Größe der Minimalfrequenz hängt dabei von der momentanen Zwischenkreisspannung ab. Durch diese Anordnung wird die Abhängigkeit der Lampenleistung von der Zwischenkreisspannung in apparativ einfacher Weise reduziert. Gleichzeitig wird ein sicherer und schonender Einschaltbetrieb gewährleistet.

EP 0 848 580 A1 betrifft ein elektronisches Vorschaltgerät, welches mit einem thermischen Sicherheitsschaltkreis versehen ist. Der Sicherheitsschaltkreis verhindert einen Betrieb des Vorschaltgeräts, wenn eine Temperatur und/oder eine Spannung über der Lampe einen gegebenen Wert überschreitet.

WO 2008/155714 A1 betrifft ein Verfahren zum Betrieb eines Lampentreibers. Bei dem Verfahren wird eine Leitungsspannung gemessen und ein Spannungsbereich zwischen zwei Schwellenwertspannungen bestimmt, worin die gemessene Leitungsspannung liegt. Ein Referenzsignal wird bestimmt, welches dem Spannungsbereich entspricht. Das Referenzsignal zeigt einen Prozentsatz der maximalen Lichtquellenleistung an. Die Lichtquellenleistung wird auf einen Wert gesteuert, welcher im Wesentlichen dem Referenzsignal entspricht.

Der vorliegenden Erfindung liegt daher die Aufgabe zugrunde, ein Verfahren zum Betreiben eines elektronischen Vorschaltgeräts sowie ein entsprechend ausgestaltetes elektronisches Vorschaltgerät bereitzustellen, womit ein zuverlässiger Betrieb des elektronischen Vorschaltgeräts über einen möglichst breiten Temperaturbereich erzielt werden kann.

Diese Aufgabe wird erfindungsgemäß durch ein Verfahren mit den Merkmalen des Anspruchs 1 und ein elektronisches Vorschaltgerät mit den Merkmalen des Anspruchs 8 gelöst. Die abhängigen Ansprüche definieren vorteilhafte und bevorzugte Ausführungsformen der Erfindung.

Erfindungsgemäß wird die Eingangsspannung des elektronischen Vorschaltgeräts bzw. eine die Eingangsspannung repräsentierende Größe überwacht und mit einem Referenzwert verglichen, wobei der Referenzwert einen noch tolerierbaren minimalen Wert für die Eingangsspannung des elektronischen Vorschaltgeräts darstellt. Wird ein Unterschreiten dieses Referenzwerts oder Schwellenwerts erkannt, wird das elektronische Vorschaltgerät derart angesteuert, dass die Leistungsabgabe an das Leuchtmittel reduziert und somit das Leuchtmittel entsprechend gedimmt wird. Das Reduzieren der Ausgangsleistung des elektronischen Vorschaltgeräts erfolgt durch entsprechendes Ansteuern eines Wechselrichters des elektronischen Vorschaltgeräts.

Dabei liegt der Erfindung die Erkenntnis zugrunde, dass sich die Bauteile eines elektronischen Vorschaltgeräts bei tiefen Spannungen stärker erwärmen, so dass durch das Senken der Ausgangsleistung des elektronischen Vorschaltgeräts in dem zuvor beschriebenen Unterspannungsfall Sicherheitsprobleme bei niedrigen Eingangsspannungswerten vermieden werden können. Zudem wird das in elektronischen Vorschaltgeräten auftretende Problem der so genannten Dreieckstemperatur, d.h. der am elektronischen Vorschaltgerät auftretenden höchsten Temperatur, bei einem hohen Dimmpegel und einer maximalen Umgebungstemperatur verhindert.

Vorzugsweise werden verschiedene Eingangsparameter ausgewertet, um einen ausreichenden Betrieb des elektronischen Vorschaltgeräts über einen möglichst breiten Temperaturbereich zu gewährleisten. Insbesondere wird die Ausgangsleistung des elektronischen Vorschaltgeräts bei Erkennen eines Unterschreitens des zuvor beschriebenen Eingangsspannung-Referenzwerts gemäß einer vorgegebenen Kennlinie abhängig von der Eingangsspannung und abhängig von der Umgebungstemperatur reduziert, wozu die Umgebungstemperatur des elektronischen Vorschaltgeräts überwacht wird. Auf diese Weise können verbesserte Betriebsbedingungen realisiert werden. So kann beispielsweise das elektronische Vorschaltgerät bei vergleichsweise niedrigen Temperaturen trotz niedriger Eingangsspannung mit maximaler Ausgangsleistung betrieben werden, oder das elektronische Vorschaltgerät kann auch bei sehr niedrigen Eingangsspannungen mit zumindest geringer Ausgangsleistung Licht erzeugen (beispielsweise bei Schieflast).

Zusätzlich oder alternativ können auch Betriebsparameter des Leuchtmittels, insbesondere der Strom oder die Spannung des Leuchtmittels, ausgewertet und bei der Einstellung der Ausgangsleistung des elektronischen Vorschaltgeräts, d.h. bei der Einstellung des Dimmpegels, berücksichtigt werden, so dass indirekt auch die Lampentemperatur berücksichtigt werden kann.

Die Eingangsspannung kann sowohl direkt erfasst als auch aus anderen Betriebsparametern des elektronischen Vorschaltgeräts, insbesondere aus Betriebsparametern einer Leistungsfaktorkorrekturschaltung des Vorschaltgeräts, abgeleitet werden.

Die Erfindung eignet sich allgemein zum Einsatz in elektronischen Vorschaltgeräten für den Betrieb mit beliebigen Leuchtmitteln, wie insbesondere Gasentladungslampen, Halogenglühlampen oder Leuchtdioden.

Die Erfindung wird nachfolgend näher anhand von Ausführungsbeispielen unter Bezugnahme auf die beigefügte Zeichnung erläutert.
Fig. 1 zeigt ein Blockschaltbild eines elektronischen Vorschaltgeräts gemäß einem bevorzugten Ausführungsbeispiel der vorliegenden Erfindung, und
Fig. 2 zeigt verschiedene Kennlinien, welche bei dem in Fig. 1 gezeigten elektronischen Vorschaltgerät bei Erkennen einer zu niedrigen Eingangsspannung zur Einstellung der Ausgangsleistung des elektronischen Vorschaltgeräts vorgesehen sein können.

In Fig. 1 ist schematisch ein Ausführungsbeispiel eines erfindungsgemäßen elektronischen Vorschaltgeräts 9 für den Betrieb mit einem Leuchtmittel 10, beispielsweise einer Gasentladungslampe, dargestellt.

Das elektronische Vorschaltgerät 9 ist eingangsseitig über ein Hochfrequenzfilter 1 an eine (nicht gezeigte) Versorgungsspannungsquelle angeschlossen. Der Ausgang des Hochfrequenzfilters 1 ist mit einer Gleichrichterschaltung 2 verbunden, welche die Versorgungsspannung in eine gleichgerichtete Spannung umsetzt, mit welcher eine Leistungsfaktorkorrekturschaltung 3 betrieben wird, welche zur Glättung und Oberwellenfilterung vorgesehen ist. Bei dem dargestellten Ausführungsbeispiel ist die Leistungsfaktorkorrekturschaltung 3 in Form eines Hochsetzstellers oder Boost-Konverters mit einem Glättungskondensator C1, einer Induktivität L, einem steuerbaren Schalter S1 einer Diode D und einem ausgangsseitigen Speicherkondensator C2 ausgestaltet. Darüber hinaus umfasst die Leistungsfaktorkorrekturschaltung 3 eine Messschaltung mit Widerständen R1 und R2, mit deren Hilfe abhängig von der Betriebsphase der Leistungsfaktorkorrekturschaltung 3 eine der Ausgangsspannung am Kondensator C2 entsprechende Messgröße oder eine dem Strom durch die Induktivität L entsprechende Messgröße erfasst und einer vorzugsweise in Form einer integrierten Schaltung, insbesondere in Form eines ASIC ("Application Specific Integrated Circuit") ausgebildeten Steuereinheit 4 zugeführt wird. Die Steuereinheit 4 steuert abhängig von diesen Messinformationen den Schalter S1, welcher als MOS-Feldeffekttransistor ausgestaltet sein kann, derart an, dass dieser zu bestimmten Zeitpunkten abwechselnd eingeschaltet und wieder ausgeschaltet wird, um somit die Induktivität L zu laden (im eingeschalteten Zustand des Schalters S1) bzw. zu entladen (im ausgeschalteten Zustand des Schalters S1). Der Entladestrom der Induktivität fließt über die Diode D zu dem Kondensator C2, so dass die in der Induktivität L gespeicherte Ladung in den Kondensator C2 übertragen wird. Anstelle der in Fig. 1 gezeigten beispielhaften Leistungsfaktorkorrekturschaltung 3 können selbstverständlich auch andere gebräuchliche Leistungsfaktorkorrektur- oder Glättungsschaltungen verwendet werden.

Die an dem Kondensator C2 anliegende Zwischenkreisspannung wird einem Wechselrichter 5 zugeführt, welcher zwei in einer Halbbrückenschaltung angeordnete steuerbare Schalter S2 und S3 umfasst. Die Schalter S2 und S3 sind wiederum vorzugsweise als MOS-Feldeffekttransistoren ausgebildet. Durch abwechselndes und hochfrequentes Ansteuern der Schalter S2 und S3 wird am Mittelpunkt der Halbbrücke eine Wechselspannung erzeugt, die einem Lastkreis 6 mit dem daran angeschlossenen Leuchtmittel 10 zugeführt wird.

Die Ansteuerung des Wechselrichters 5 bzw. der steuerbaren Schalter S2 und S3 erfolgt durch eine Steuerschaltung 7, welche vorzugsweise als ASIC ausgebildet ist. In die Steuerschaltung 7 ist eine Unterspannung-Überwachungsfunktionalität in Bezug auf die Eingangsspannung Vin des elektronischen Vorschaltgeräts integriert, welche nachfolgend näher erläutert werden soll.

Der Steuerschaltung 7 ist - wie in Fig. 1 gezeigt ist - eine die Eingangsspannung Vin des elektronischen Vorschaltgeräts 9 repräsentierende Messgröße zugeführt. Hierzu kann die Steuerschaltung 7 direkt die Eingangsspannung erfassen oder aber auch indirekt aus der an der Leistungsfaktorkorrekturschaltung 3 anliegenden Spannung oder aus den zuvor erwähnten Messinformationen, welche mit Hilfe des durch die Widerstände R1 und R2 gebildeten Spannungsteilers in der Leistungsfaktorkorrekturschaltung 3 gewonnen werden, ableiten, wie dies in Fig. 1 gestrichelt angedeutet ist.

Erkennt die Steuerschaltung 7, dass die überwachte Eingangsspannung Vin einen vorgegebenen Referenzwert erreicht oder unterschreitet, wird von der Steuerschaltung der Wechselrichter 5 bzw. die Schalter S2 und S3 derart angesteuert, dass die an den Lastkreis 6 und das Leuchtmittel 10 abgegebene Ausgangsleistung reduziert wird, was eine entsprechende Dimmung des Leuchtmittels 10 zur Folge hat. Auf diese Weise können Sicherheitsprobleme bei einer zu niedrigen Eingangsspannung Vin, insbesondere aufgrund von einer zu starken Erwärmung der Bauteile des elektronischen Vorschaltgeräts 9 bei einer niedrigen Eingangsspannung, vermieden werden.

Vorzugsweise kann diese Unterspannungserkennung mit weiteren Eingangsparametern, welche ebenfalls von der Steuerschaltung 7 ausgewertet werden, kombiniert werden, um eine ausreichende Leistungsfähigkeit des elektronischen Vorschaltgeräts 9 über einen weiten Temperaturbereich zu gewährleisten.

Insbesondere kann die Unterspannungsüberwachung mit einer Überwachung der Umgebungstemperatur T des elektronischen Vorschaltgeräts kombiniert werden, wobei zu diesem Zweck ein Temperatursensor 8 vorgesehen ist, welcher direkt an der Steuerschaltung 7 oder auch extern von dem elektronischen Vorschaltgerät 9 angeordnet sein kann. Der Temperatursensor 8 erfasst eine der Umgebungstemperatur T des elektronischen Vorschaltgeräts repräsentierende Größe und führt diese der Steuerschaltung 7 zu, so dass die Steuerschaltung 7 bei Erkennen eines Unterspannungszustands den Wechselrichter 5 nicht nur abhängig von der Eingangsspannung, sondern auch abhängig von der Temperatur ansteuern kann, insbesondere erfolgt die Ansteuerung des Wechselrichters gemäß einer in der Steuerschaltung 7 hinterlegten Kennlinie, welche sowohl abhängig von der Eingangsspannung Vin als auch abhängig von der Temperatur T ist. Dies soll nachfolgend näher anhand von Fig. 2 erläutert werden.

In Fig. 2 ist beispielhaft eine von der Eingangsspannung Vin abhängige Dimm-Kennlinie a für den Wechselrichter 5 dargestellt, wobei die Ausgangsleistung P als Prozentwert der maximalen Ausgangsleistung über die mit ihrem Effektivwert Vrms angegebene Eingangsspannung Vin aufgetragen ist. Wie aus Fig. 2 ersichtlich ist, wird bei Erreichen eines Unterspannung-Referenzwerts V1 der Wechselrichter 5 derart angesteuert, dass die an das Leuchtmittel 10 abgegebene Ausgangsleistung der Kennlinie a entsprechend reduziert wird, um das Leuchtmittel auf einen Dimmpegel DL herunter zu dimmen. Die jeweils zur Anwendung gelangende Kennlinie wird abhängig von der Umgebungstemperatur gewählt. In Fig. 2 sind beispielhaft zwei weitere Kennlinien b und c dargestellt, wobei die der Kennlinie b zugrunde liegende Temperatur geringer als bei der Kennlinie a ist, während die der Kennlinie c zugrunde liegende Temperatur wiederum geringer als bei der Kennlinie b ist. Aus Fig. 2 ist ersichtlich, dass mit abnehmender Umgebungstemperatur des elektronischen Vorschaltgeräts die Unterspannung-Referenzwerte der dargestellten Kennlinien abnehmen, so dass gemäß den Kennlinien b und c ein Dimmen bereits bei Unterschreiten geringerer Eingangsspannungswerte V2 bzw. V3 erfolgt. Die Kennlinie a kann beispielsweise einer Umgebungstemperatur von 60°C entsprechen, wobei der zugeordnete Unterspannung-Referenzwert V1 bei 190V liegen kann. Die Kennlinie b kann hingegen beispielsweise einer Umgebungstemperatur von 25°C zugeordnet sein, wobei der entsprechende Unterspannung-Referenzwert V2 bei 170V liegen kann. Die Kennlinie c kann schließlich beispielsweise einer Umgebungstemperatur von -25°C entsprechen, wobei der entsprechende Unterspannung-Referenzwert V3 bei 150V liegen kann.

Aus Fig. 2 ist ersichtlich, dass mit Hilfe einer derartigen temperaturabhängigen Unterspannungserkennung ein Betrieb des elektronischen Vorschaltgeräts mit 100%-Ausgangsleistung trotz geringerer Eingangsspannung erfolgen kann, wenn die Umgebungstemperatur sehr niedrig ist (vgl. die in Fig. 2 gezeigte Kennlinie c für T=-25°C, bei welcher ein Dimmen erst bei Unterschreiten von V3=150V eintritt).

Ebenso ist aus Fig. 2 ersichtlich, dass die Kennliniensteuerung derart sein kann, dass das elektronische Vorschaltgerät auch bei sehr geringer Eingangsspannung noch Licht erzeugt, beispielsweise bei Schieflast. So wird gemäß Fig. 2 selbst bei einer sehr niedrigen Eingangsspannung V4, welche z.B. in der Größenordnung von 40V liegen kann, nicht stärker als mit dem Dimmpegel DL gedimmt, wobei dieser Dimmpegel DL beispielsweise einer Ausgangsleistung im Bereich von einigen Prozent der maximalen Ausgangsleistung entsprechen kann.

Als weitere Ausführungsform ist in Fig. 1 angedeutet, dass die Steuerschaltung 7 bei der Kennlinien-abhängigen Ansteuerung des Wechselrichters 6 alternativ oder zusätzlich zu der Umgebungstemperatur T auch weitere Parameter auswerten kann, um somit zusätzliche Betriebsfälle zu berücksichtigen. So kann die Steuerschaltung beispielsweise auch die Spannung V_{L} oder den Strom I_{L} des Leuchtmittels auswerten, wobei diese Parameter, welche insbesondere Rückschlüsse auf die Temperatur des Leuchtmittels 10 erlauben, der Steuerschaltung 7 von dem Lastkreis 6 zur Verfügung gestellt werden können.

## Patentansprüche

1. Verfahren zum Betreiben eines elektronischen Vorschaltgeräts (9) für ein Leuchtmittel (10), umfassend die Schritte
Erfassen einer Eingangsspannung (Vin) des elektronischen Vorschaltgeräts (9) mittels einer Unterspannung-Überwachungseinrichtung einer Steuerschaltung (7) und Erfassen der Umgebungstemperatur (T) des elektronischen Vorschaltgeräts (9) mittels einer Temperatur-Erfassungseinrichtung (8),
Auswählen einer Dimm-Kennlinie in Abhängigkeit der erfassten Umgebungstemperatur (T) aus mehreren Dimm-Kennlinien für verschiedene Umgebungstemperaturen, welche in der Steuerschaltung (7) hinterlegt sind, wobei zu jeder der mehreren Dimm-Kennlinien jeweils ein vorgegebener Unterspannung-Referenzwert (V1-V3) zugehörig ist, welcher jeweils eine minimale tolerierbare Eingangsspannung des elektronischen Vorschaltgeräts (9) repräsentiert,
Vergleichen der Eingangsspannung (Vin) mit dem zu der ausgewählten Dimm-Kennlinie zugehörigen Unterspannung-Referenzwert (V1-V3), und
Reduzieren einer von dem elektronischen Vorschaltgerät (9) an das Leuchtmittel (10) abgegebenen elektrischen Ausgangsleistung (P) gemäß der ausgewählten Dimm-Kennlinie, falls die Eingangsspannung (Vin) den zu der ausgewählten Dimm-Kennlinie zugehörigen Unterspannung-Referenzwert (V1-V3) unterschreitet,
**dadurch gekennzeichnet,**
**dass** das Reduzieren der Ausgangsleistung (P) des elektronischen Vorschaltgeräts (9) durch entsprechendes Ansteuern eines Wechselrichters (5) des elektronischen Vorschaltgeräts (9) gemäß der ausgewählten Dimm-Kennlinie erfolgt, und
**dass** ein für alle Dimm-Kennlinien gleicher minimaler Dimmpegel (DL) vorgegeben ist, sodass das Leuchtmittel (10) nicht stärker als mit dem minimalen Dimmpegel (DL) bei niedrigen Eingangsspannungen gedimmt wird.

2. Verfahren nach Anspruch 1,
**dadurch gekennzeichnet,**
**dass** die Unterspannung-Referenzwerte (V1-V3) der mehreren Dimm-Kennlinien abhängig von der Umgebungstemperatur (T) gewählt werden.

3. Verfahren nach Anspruch 2,
**dadurch gekennzeichnet,**
**dass** sich die Unterspannung-Referenzwerte (V1-V3) der mehreren Dimm-Kennlinien mit zunehmender Umgebungstemperatur (T) erhöhen.

4. Verfahren nach einem der vorhergehenden Ansprüche,
**dadurch gekennzeichnet,**
**dass** die Eingangsspannung (Vin) des elektronischen Vorschaltgeräts (9) direkt erfasst wird.

5. Verfahren nach einem der Ansprüche 1-3,
**dadurch gekennzeichnet,**
**dass** die Eingangsspannung (Vin) aus mindestens einem Betriebsparameter des elektronischen Vorschaltgeräts (9) abgeleitet wird.

6. Verfahren nach Anspruch 5,
**dadurch gekennzeichnet,**
**dass** die Eingangsspannung (Vin) aus mindestens einem Betriebsparameter einer Leistungsfaktorkorrekturschaltung (3) des elektronischen Vorschaltgeräts (9) abgeleitet wird.

7. Verfahren nach einem der vorhergehenden Ansprüche,
**dadurch gekennzeichnet,**
**dass** mindestens ein Betriebsparameter (V_{L}, I_{L}) des Leuchtmittels (10) erfasst wird, wobei das Reduzieren der Ausgangsleistung (P) des elektronischen Vorschaltgeräts (9) zusätzlich abhängig von dem mindestens einen Betriebsparameter (V_{L}, I_{L}) des Leuchtmittels (10) erfolgt.

8. Elektronisches Vorschaltgerät (9) für ein Leuchtmittel (10),
wobei das elektronische Vorschaltgerät (9) derart ausgestaltet ist, dass es eine Eingangsspannung (Vin) des elektronischen Vorschaltgeräts in eine für den Betrieb des Leuchtmittels (10) geeignete Ausgangsspannung umsetzt, und
wobei das elektronische Vorschaltgerät (9) eine Unterspannung-Überwachungseinrichtung (7) und eine Temperatur-Erfassungseinrichtung (8) zur Erfassung der Umgebungstemperatur (T) umfasst, wobei in der Unterspannung-Überwachungseinrichtung (7) mehrere Dimm-Kennlinien für verschiedene Umgebungstemperaturen hinterlegt sind, und wobei zu jeder der mehreren Dimm-Kennlinien jeweils ein vorgegebener Unterspannung-Referenzwert (V1-V3) zugehörig ist, welcher jeweils eine minimale tolerierbare Eingangsspannung des elektronischen Vorschaltgeräts (9) repräsentiert,
wobei das elektronische Vorschaltgerät (9) dazu ausgelegt ist, eine Dimm-Kennlinie aus den mehreren Dimm-Kennlinien in Abhängigkeit der erfassten Umgebungstemperatur (T) auszuwählen, und
wobei die Unterspannung-Überwachungseinrichtung (7) dazu ausgelegt ist, die Eingangsspannung (Vin) des elektronischen Vorschaltgeräts (9) zu erfassen und mit dem zu der ausgewählten Dimm-Kennlinie zugehörigen Unterspannung-Referenzwert (V1-V3) zu vergleichen und eine von dem elektronischen Vorschaltgerät (9) an das Leuchtmittel (10) abgegebene elektrische Ausgangsleistung (P) gemäß der ausgewählten Dimm-Kennlinie zu reduzieren, falls die Eingangsspannung (Vin) den zu der ausgewählten Dimm-Kennlinie zugehörigen Unterspannung-Referenzwert (V1-V3) unterschreitet,
**dadurch gekennzeichnet,**
**dass** das elektronische Vorschaltgerät (9) einen mit einem Ausgang einer Gleichrichterschaltung (2) gekoppelten Wechselrichter (5) zur Erzeugung der Ausgangsleistung (P) für das Leuchtmittel (10) umfasst,
wobei die Unterspannung-Überwachungseinrichtung (7) derart ausgestaltet ist, dass zur Reduktion der Ausgangsleistung (P) des elektronischen Vorschaltgeräts (9) der Wechselrichter (5) des elektronischen Vorschaltgeräts (9) gemäß der ausgewählten Dimm-Kennlinie angesteuert wird, und dass ein für alle Dimm-Kennlinien gleicher minimaler Dimmpegel (DL) vorgegeben ist, sodass das Leuchtmittel (10) nicht stärker als mit dem minimalen Dimmpegel (DL) bei niedrigen Eingangsspannungen gedimmt wird.

9. Elektronisches Vorschaltgerät nach Anspruch 8,
**dadurch gekennzeichnet,**
**dass** die Unterspannung-Überwachungseinrichtung (7) derart ausgestaltet ist, dass sie einen Betriebsparameter (V_{L}, I_{L}) des Leuchtmittels (10) erfasst und das elektronische Vorschaltgerät (9) zur Reduktion der Ausgangsleistung (P) zusätzlich abhängig von dem Betriebsparameter (V_{L}, I_{L}) des Leuchtmittels (10) ansteuert.

10. Elektronisches Vorschaltgerät nach einem der Ansprüche 8 oder 9,
**dadurch gekennzeichnet,**
**dass** das elektronische Vorschaltgerät (9) die mit der Eingangsspannung (Vin) des elektronischen Vorschaltgeräts (9) zu versorgende Gleichrichterschaltung (2) umfasst.

11. Elektronisches Vorschaltgerät nach einem der Ansprüche 8-10,
**dadurch gekennzeichnet,**
**dass** die Unterspannung-Überwachungseinrichtung (7) als eine integrierte Schaltung ausgestaltet ist.

12. Elektronisches Vorschaltgerät nach einem der Ansprüche 8-11,
**dadurch gekennzeichnet,**
**dass** das elektronische Vorschaltgerät für den Betrieb mit einer Gasentladungslampe, einer Halogenglühlampe oder einer Leuchtdiode als das Leuchtmittel (10) ausgestaltet ist.

## Claims

1. A method for operating an electronic ballast (9) for a luminous means (10), comprising the steps:
detection of an input voltage (Vin) of the electronic ballast (9) by means of an under-voltage monitoring device of a control circuit (7) and detection of the ambient temperature (T) of the electronic ballast (9) by means of a temperature detection device (8),
selection of a dimming characteristic curve in dependence on the detected ambient temperature (T) from several dimming characteristic curves for different ambient temperatures, which are stored in the control circuit (7), wherein in each case a predetermined under-voltage reference value (V1-V3) is associated with each of the several dimming characteristic curves, which under-voltage reference value in each case represents a minimum tolerable input voltage of the electronic ballast (9),
comparison of the input voltage (Vin) with the under-voltage reference value (V1-V3) associated with the selected dimming characteristic curve and
reduction of an electric output power (P) supplied to the luminous means (10) by the electronic ballast (9) according to the selected dimming characteristic curve, if the input voltage (Vin) undershoots the under-voltage reference value (V1-V3) associated with the selected dimming characteristic curve,
**characterized in**
**that** the reduction of the output power (P) of the electronic ballast (9) takes place by an appropriate activation of an inverter (5) of the electronic ballast (9) according to the selected dimming characteristic curve, and
**that** a minimum dimming level (DL) which is the same for all dimming characteristic curves, is predetermined, so that the luminous means (10) is not dimmed more than with the minimum dimming level (DL) at low input voltages.

2. The method according to Claim 1,
**characterized in**
**that** the under-voltage reference values (V1-V3) of several dimming characteristic curves are selected depending on the ambient temperature (T).

3. The method according to Claim 2,
**characterized in**
**that** the under-voltage reference values (V1-V3) of the several dimming characteristic curves increase with increasing ambient temperature (T).

4. The method according any one of the preceding claims,
**characterized in**
**that** the input voltage (Vin) of the electronic ballast (9) is directly detected.

5. The method according to any one of Claims 1-3,
**characterized in**
**that** the input voltage (Vin) is derived from at least one operating parameter of the electronic ballast (9).

6. The method according to Claim 5,
**characterized in**
**that** the input voltage (Vin) is derived from at least one operating parameter of a power factor correction circuit (3) of the electronic ballast (9).

7. The method according any one of the preceding claims,
**characterized in**
**that** at least one operating parameter (V_{L}, I_{L}) of the luminous means (10) is detected, wherein the reduction of the output power (P) of the electronic ballast (9) takes place additionally depending on the at least one operating parameter (V_{L}, I_{L}) of the luminous means (10).

8. An electronic ballast (9) for a luminous means (10), wherein the electronic ballast (9) is configured in such a manner that it converts an input voltage (Vin) of the electronic ballast into an output voltage suitable for the operation of the luminous means (10), and wherein the electronic ballast (9) comprises an under-voltage monitoring device (7) and a temperature detection device (8) for detecting the ambient temperature (T), wherein in the under-voltage monitoring device (7) several dimming characteristic curves are stored for different ambient temperatures, and wherein in each case a predetermined under-voltage reference value (V1-V3) is associated with each of the several dimming characteristic curves, which under-voltage reference value in each case represents a minimum tolerable input voltage of the electronic ballast (9), wherein the electronic ballast (9) is configured to select one dimming characteristic curve from the plurality of dimming characteristic curves in dependence on the detected ambient temperature (T), and
wherein the under-voltage monitoring device (7) is configured to detect the input voltage (Vin) of the electronic ballast (9) and to compare it with the under-voltage reference value (V1-V3) associated with the selected dimming characteristic curve and to reduce an electric output power (P) supplied to the luminous means (10) by the electronic ballast (9) according to the selected dimming characteristic curve, if the input voltage (Vin) undershoots the under-voltage reference value (V1-V3) associated with the selected dimming characteristic curve,
**characterized in**
**that** the electronic ballast (9) comprises an inverter (5) coupled with an output of a rectifier circuit (2) for the generation of the output power (P) for the luminous means (10),
wherein the under-voltage monitoring device (7) is configured in such a manner that to reduce the output power (P) of the electronic ballast (9) the inverter (5) of the electronic ballast (9) is activated according to the selected dimming characteristic curve, and
**that** a minimum dimming level (DL), which is the same for all dimming characteristic curves, is predetermined, so that the luminous means (10) is not dimmed more than with the minimum dimming level (DL) at low input voltages.

9. The electronic ballast according to Claim 8,
**characterized in**
**that** the under-voltage monitoring device (7) is configured in such a manner that it detects an operating parameter (V_{L}, L) of the luminous means (10) and activates the electronic ballast (9) to reduce the output power (P) additionally depending on the operating parameter (V_{L}, L) of the luminous means (10).

10. The electronic ballast according to any one of Claims 8 or 9,
**characterized in**
**that** the electronic ballast (9) comprises the rectifier circuit (2) to be supplied with the input voltage (Vin) of the electronic ballast (9).

11. The electronic ballast according to any one Claims 8-10,
**characterized in**
**that** the under-voltage monitoring device (7) is designed as an integrated circuit.

12. The electronic ballast according to any one of Clams 8-11,
**characterized in**
**that** the electronic ballast is configured for operating with a gas discharge lamp, a halogen incandescent lamp or a light emitting diode as the luminous means (10).

## Revendications

1. Procédé d'exploitation d'un ballast électronique (9) pour un moyen d'éclairage (10), comprenant les étapes suivante :
mesure d'une tension d'entrée (Vin) du ballast électronique (9) au moyen d'un dispositif de surveillance de sous-tension d'un circuit de commande (7) et mesure de la température ambiante (T) du ballast électronique (9) au moyen d'un dispositif de mesure de température (8),
sélection d'une courbe caractéristique de variation en fonction de la température ambiante (T) mesurée parmi plusieurs courbes caractéristiques de variation pour différentes températures ambiantes, qui sont enregistrées dans le circuit de commande, moyennant quoi, à chacune des courbes caractéristiques de variation, correspond une valeur de référence de sous-tension (V1-V3) prédéterminée, qui représente une tension d'entrée minimale tolérable du ballast électronique (9),
comparaison de la tension d'entrée (Vin) avec la valeur de référence de sous-tension (V1-V3) correspondant à la courbe caractéristique de variation sélectionnée et
réduction d'une puissance électrique de sortie (P) envoyée au moyen d'éclairage (10) par le ballast électronique (9) en fonction de la courbe caractéristique de variation sélectionnée, si la tension d'entrée (Vin) passe en dessous de la valeur de référence de sous-tension (V1-V3) correspondant à la courbe caractéristique de variation sélectionnée,
**caractérisé en ce que**
la réduction de la puissance de sortie (P) du ballast électronique (9) a lieu par un pilotage correspondant d'un onduleur (5) du ballast électronique (9) selon la courbe caractéristique de variation sélectionnée et
un niveau de variation minimal (DL) identique pour toutes les courbes caractéristiques de variation est prédéterminé, de façon à ce que le moyen d'éclairage (10) ne soit pas varié plus fortement qu'avec le niveau de variation minimal (DL) à des tensions d'entrée basses.

2. Procédé selon la revendication 1,
**caractérisé en ce que**
les valeurs de référence de sous-tension (V1-V3) des plusieurs courbes caractéristiques de variation sont choisies en fonction de la température ambiante (T).

3. Procédé selon la revendication 2,
**caractérisé en ce que**
les valeurs de référence de sous-tension (V1-V3) des plusieurs courbes caractéristiques augmentent lorsque la température ambiante (T) augmente.

4. Procédé selon l'une des revendications précédentes,
**caractérisé en ce que**
la tension d'entrée (Vin) du ballast électronique (9) est mesurée directement.

5. Procédé selon l'une des revendications 1 à 3,
**caractérisé en ce que**
la tension d'entrée (Vin) est déduit d'au moins un paramètre de fonctionnement du ballast électronique (9).

6. Procédé selon la revendication 5,
**caractérisé en ce que**
la tension d'entrée (Vin) est déduite d'au moins un paramètre de fonctionnement d'un circuit de correction de facteur de puissance (3) du ballast électronique (9).

7. Procédé selon l'une des revendications précédentes,
**caractérisé en ce que**
au moins un paramètre de fonctionnement (V_{L}, I_{L}) du moyen d'éclairage (10) est mesuré, la réduction de la puissance de sortie (P) du ballast électronique (9) ayant lieu en outre en fonction de l'au moins un paramètre de fonctionnement (V_{L}, I_{L}) du moyen d'éclairage (10).

8. Ballast électronique (9) pour un moyen d'éclairage (10),
le ballast électronique (9) étant conçu de façon à convertir une tension d'entrée (Vin) du ballast électronique en une tension de sortie adaptée pour le fonctionnement du moyen d'éclairage (10) et
le ballast électronique (9) comprenant un dispositif de surveillance de sous-tension (7) et un dispositif de mesure de température (8) pour la mesure de la température ambiante (T), moyennant quoi, dans le dispositif de surveillance de sous-tension (7) sont enregistrées plusieurs courbes caractéristiques de variation pour différentes températures ambiantes, et moyennant quoi, à chacune des plusieurs courbes caractéristiques de variation correspond une valeur de référence de sous-tension (V1-V3) prédéterminée, qui représente une tension d'entrée minimale tolérable du ballast électronique (9),
le ballast électronique (9) étant conçu pour sélectionner une courbe caractéristique de variation parmi les plusieurs courbes caractéristiques de variation en fonction de la température ambiante (T) mesurée et
le dispositif de surveillance de sous-tension (7) étant conçu pour mesure la tension d'entrée (Vin) du ballast électronique (9) et la comparer avec la valeur de référence de sous-tension (V1-V3) correspondant à la courbe caractéristique de variation sélectionnée et pour réduire une puissance électrique de sortie (P) envoyée au miyen d'éclairage (10) par le ballast électronique (9) en fonction de la courbe caractéristique de variation sélectionnée si la tension d'entrée (Vin) passe en dessous de la valeur de référence (V1-V3) correspondant à la courbe caractéristique de variation sélectionnée,
**caractérisé en ce que**
le ballast électronique (9) comprend un onduleur (5) couplé à une sortie d'un circuit redresseur (2), pour la production de la puissance de sortie (P) pour le moyen d'éclairage (10),
le dispositif de surveillance de sous-tension (7) étant conçu de façon à ce que, pour la réduction de la puissance de sortie (P) du ballast électronique (9), l'onduleur (5) du ballast électronique (9) est piloté en fonction de la courbe caractéristique de variation sélectionnée et
un niveau de variation minimal (DL) identique pour toutes les courbes caractéristiques de variation est prédéterminé, de façon à ce que le moyen d'éclairage (10) ne soit pas varié plus fortement qu'avec le niveau de variation minimal (DL) à des tensions d'entrée basses.

9. Ballast électronique selon la revendication 8,
**caractérisé en ce que**
le dispositif de surveillance de sous-tension (7) est conçu de façon à ce qu'il mesure un paramètre de fonctionnement (V_{L}, I_{L}) du moyen d'éclairage (10) et pilote en outre le ballast électronique (9) pour la réduction de la puissance de sortie (P) en fonction du paramètre de fonctionnement (V_{L}, I_{L}) du moyen d'éclairage (10).

10. Ballast électronique selon l'une des revendications 8 ou 9,
**caractérisé en ce que**
le ballast électronique (9) comprend le circuit redresseur (2) à alimenter avec la tension d'entrée (Vin) du ballast électronique (9).

11. Ballast électronique selon l'une des revendications 8 à 10,
**caractérisé en ce que**
le dispositif de surveillance de sous-tension (7) est conçu comme un circuit intégré.

12. Ballast électronique selon l'une des revendications 8 à 11,
**caractérisé en ce que**
le ballast électronique est conçu pour le fonctionnement avec une lampe à décharge de gaz, une lampe halogène ou une diode électroluminescente en tant que moyen d'éclairage (10).
